# FASCICULE DE BREVET EUROPEEN

(11) **EP 1 983 619 B1**
(45) Date de publication et mention de la délivrance du brevet: **16.11.2011**
(21) Numéro de dépôt: 08154138.5
(22) Date de dépôt: 07.04.2008
(51) Int. Cl.: H01R 13/646

(54) **Embase de connexion coaxiale 7-16**
Sockel für Koaxialverbindung 7-16
7-16 coaxial connection connector

(30) Priorité: 17.04.2007 FR 0754516
(43) Date de publication de la demande: 22.10.2008
(73) Titulaire: RADIALL, 93116 Rosny-Sous-Bois Cedex (FR)
(72) Inventeur: Arnaud, Pierre-Yves, 38360 Sassenage (FR); Guillomin, Alain, 38380 Entre Deux Guiers (FR); Brocheton, Claude, 38210 Tullins (FR)
(74) Mandataire: Leszczynski, André

(56) Documents cités:
- EP-A2- 1 182 744
- DE-A1- 2 008 409
- DE-U1-202006 007 028
- US-A- 4 662 703
- US-A1- 2004 038 587

## Description

La présente invention est relative à une embase de connexion coaxiale 7-16.

De telles embases dont le nom vient de ce qu'elles présentent un diamètre de contact intérieur de 7 mm et un diamètre de contact extérieur de 16 mm, sont largement utilisées dans les équipements de télécommunications pour relier les lignes radiofréquence pour lesquelles des performances très sévères en intermodulation passive et en pertes sont exigées.

En général, ces embases de connexion sont situées en entrée/sortie de filtres duplexeurs, sur les antennes, et plus généralement sur les autres équipements situés entre ces éléments, tels que des amplificateurs de mats, des parafoudres, etc.

Pour obtenir une réduction aussi importante que possible du phénomène d'intermodulation, on utilise traditionnellement des embases comportant un corps usiné dans la masse présentant extérieurement une portée filetée et une platine de fixation perpendiculaire à un axe longitudinal du corps, la platine présentant une forme sensiblement carrée et quatre trous pour le passage de vis de montage.

Ces embases ont pour avantage de minimiser les zones de jonction qui sont des sources d'intermodulation, mais ont pour inconvénient d'être coûteuses, lourdes et difficiles à monter. En effet, le montage les embases classiques par l'intermédiaire de quatre vis engagées dans les trous correspondants de la platine est délicat dès lors que l'on veut minimiser l'intermodulation, car il est nécessaire d'obtenir une bonne répartition des pressions dans les zones de contact.

Il a également été proposé de remplacer le laiton traditionnellement utilisé par un alliage plus léger à base de zinc (Zamak) ou d'aluminium.

Les problèmes exposés ci-dessus restent sensiblement les mêmes, mais la production des pièces est moins coûteuse car les corps tubulaires peuvent être obtenus par moulage sous pression. L'inconvénient est que de telles embases sont difficiles à protéger et très sensibles à la corrosion nécessitant un traitement de surface conducteur.

Il a été également proposé de réaliser des embases de connexion coaxiales 7-16 comportant un corps tubulaire bimatière, la platine étant réalisée par surmoulage ou de montage en force de matière plastique sur le corps tubulaire réalisé en laiton.

Cette solution ne résout pas les problèmes liés au montage final à l'aide des vis engagées dans les trous de la platine.

De plus, on constate des déformations importantes en cours d'utilisation sous contrainte continue du fait d'un phénomène de relaxation qui fait diminuer les pressions de contact dans le temps.

Le brevet US 4662 703 divulgue une embase de connexion comportant un corps tubulaire comportant extérieurement une portée filetée et une platine de fixation perpendiculaire à l'axe longitudinal du corps, et un contact central monté dans ledit corps avec interposition d'un isolant.

La présente invention se propose de réaliser une embase de connexion coaxiale 7-16 présentant une grande facilité de montage, permettant d'obtenir d'excellentes performances d'intermodulation, avec un poids réduit, une bonne résistance à la corrosion et un coût de fabrication faible.

La présente invention a pour objet une embase de connexion 7-16 comportant un corps tubulaire comprenant extérieurement une portée filetée et une platine de fixation perpendiculaire à l'axe longitudinal du corps, et un contact central monté dans ledit corps avec interposition d'un isolant, caractérisé par le fait qu'elle comporte une pièce tubulaire métallique, formant contact extérieur, montée à ajustement serré dans la paroi intérieure dudit corps tubulaire avec possibilité de déplacement longitudinal relatif limité.

Par déplacement longitudinal limité on en entend selon l'invention un déplacement de 0,05 mm à 1 mm selon l'effort axial appliqué lors du montage de l'embase sur un équipement ou le serrage d'une fiche sur l'embase.

Selon l'invention le contact central et la pièce tubulaire métallique formant contact extérieur sont de préférence réalisés en laiton.

De préférence, ledit corps est une pièce d'un seul tenant en matière plastique moulée.

Le corps tubulaire est avantageusement réalisé en une matière plastique moulée par injection, choisie dans le groupe comportant les PAA (polyaryl-amide), les PAI (polyamide-imide) et les PPS (polysulfure de phénylène) de préférence chargés en fibres de verre ou de carbone ou de matériau métallique conducteur ou non.

En variante, le corps tubulaire peut être en métal, par exemple en alliage de zinc ou d'aluminium ayant subi un traitement de surface anticorrosion, notamment par passivation chromique.

Selon l'invention la pièce tubulaire métallique formant contact extérieur est maintenue dans le corps, avant mise la place de l'embase dans l'équipement, de préférence par un léger serrage ou par clipsage ou par déformation de la paroi intérieure en regard du corps tubulaire.

D'autres avantages et caractéristiques de l'invention apparaîtront à la lecture de la description qui suit d'un exemple de réalisation non limitatif en se référant au dessin annexé dans lequel :
La figure 1 est une vue en coupe de l'embase selon l'invention.
La figure 2 est une vue en perspective éclatée des composants de l'embase illustrée à la figure 1.
La figure 3 est une vue en perspective éclatée et en demi-coupe des composants de l'embase selon l'invention et les figures 4 et 5 illustrent l'embase vue deux selon angles différents.

L'embase illustrée sur le dessein comporte un corps tubulaire désigné globalement par 1, une pièce tubulaire métallique, en laiton, désignée globalement par 2 logée à l'intérieur dudit corps tubulaire et formant contact extérieur de masse, un contact central en laiton 3 comportant une extrémité de contact male 3a et une extrémité de contact femelle 3b, et un isolant 4 interposé entre le contact central 3 et le contact extérieur de masse 2.

Le corps tubulaire 1 présente extérieurement une portée filetée 5 et une platine 6 de forme carrée à bords arrondis munie au niveau de ses quatre coins de trous 7 pour le passage de vis de montage (non représentées).

Sur sa paroi intérieure, le corps présente une portée en décrochement 8 contre laquelle s'applique un bourrelet annulaire 9 de la pièce 2 formant contact extérieur de masse.

Le corps tubulaire 1 de la platine selon l'invention est réalisé par moulage par injection en PAA.

En variante, on peut utiliser comme matière plastique du PAI ou du PPS.

La matière plastique utilisée présente une forte rigidité, un faible fluage et un coefficient de dilatation thermique proche de celui du laiton.

L'interférence entre le bourrelet 9 de la pièce formant contact extérieur 2 et la portée 8 en regard du corps permet de maintenir l'intégrité des composants de l'embase avant son montage sur un équipement. Un léger coulissement de la pièce formant contact extérieur est possible lors du montage de l'embase sous l'action de la force de serrage appliquée, ou lors du serrage d'une fiche sur l'embase et les caractéristiques d'intermodulation ne sont pas modifiées en cas de montage incorrect.

## Revendications

1. Embase de connexion 7-16 comportant un corps tubulaire (1) comprenant extérieurement une portée filetée (5) et une platine de fixation (6) perpendiculaire à l'axe longitudinal du corps, et un contact central (3) monté dans ledit corps avec interposition d'un isolant (4), **caractérisé par le fait qu'**elle comporte une pièce tubulaire métallique (2) formant contact extérieur montée à ajustement serré dans la paroi intérieure dudit corps (1) avec possibilité de déplacement longitudinal relatif limité.

2. Embase selon la revendication 1, **caractérisée par le fait que** ledit corps (1) est une pièce d'un seul tenant en matière plastique moulée.

3. Embase selon la revendication 2, **caractérisée par le fait que** ledit corps (1) est obtenu par moulage par injection.

4. Embase selon l'une quelconque des revendications 2 et 3, **caractérisée par le fait que** le corps tubulaire est réalisé en une matière plastique choisie dans le groupe comportant les PAA (polyaryl-amide), les PAI (polyamide-imide) et les PPS (polysulfure de phénylène).

5. Embase selon l'une des quelconque des revendications précédentes, **caractérisée par le fait que** la pièce formant contact extérieur (2) comporte extérieurement un bourrelet périphérique (9) en appui avec interférence contre une portée en décrochement (8) de la paroi intérieure du corps (1).

## Claims

1. A 7-16 flanged receptacle comprising a tubular body (1) including an outside thread (5) and a fastener flange (6) perpendicular to the longitudinal axis of the body, and a central contact (3) mounted in said body with an insulator (4) being interposed, **characterized by** the fact that it comprises a tubular metal part (2) forming an outer contact mounted as a tight fit in the inside wall of said body (1) with limited ability to move longitudinally relative thereto.

2. A receptacle according to claim 1, **characterized by** the fact that said body (1) is a single part of molded plastics material.

3. A receptacle according to claim 2, **characterized by** the fact that said body (1) is obtained by injection molding.

4. A receptacle according to any one of claims 2 and 3, **characterized by** the fact that the tubular body is made of a plastics material selected from the group comprising the PAA (polyaryl-amide), the PA7C (polyamide-imide), and the PPS (polyphenylene sulfide).

5. A receptacle according to any one of the preceding claims, **characterized by** the fact that the part forming the outer contact (2) includes on its outside a peripheral bead (9) bearing with interference against a bearing surface (8) set back in the inside wall of the body (1).

## Patentansprüche

1. Sockel für eine 7-16-Verbindung, mit einem rohrförmigen Körper, der außen einen Gewindeabschnitt (5) und eine zur Längsachse des Körpers rechtwinklige Befestigungsplatte (6) au eist, und mit einem Mittelkontakt (3), der unter Zwischenfügung eines Isolators (4) in dem genannten Körper montiert ist, **dadurch gekennzeichnet, dass** er ein rohrförmiges Metallstück (2) aufweist, das einen äußeren Kontakt bildet und im Passsitz eingespannt in der inneren Wand des genannten Körpers (1) montiert ist, mit der Möglichkeit einer begrenzten relativen Bewegung in Längsrichtung.

2. Sockel nach Anspruch 1, **dadurch gekennzeichnet, dass** der genannte Körper (1) ein eine Stück aus Kunststoff gebildetes Formteil ist.

3. Sockel nach Anspruch 2, **dadurch gekennzeichnet, dass** der genannte Körper (1) durch Spritzgießen hergestellt ist.

4. Sockel nach einem der Ansprüche 2 und 3, **dadurch gekennzeichnet, dass** der rohrförmige Körper aus einem Kunststoff gebildet ist, der ausgewählt ist aus der Gruppe, die PAA (Polyarylamide), PAI (Polyamidimide) und PPS (Polyphenylensufide) umfasst.

5. Sockel nach einem der vorstehenden Ansprüche, **dadurch gekennzeichnet, dass** das Stück (2), das den äußeren Kontakt bildet, außen einen umlaufenden Wulst (9) aufweist, der eingerifend an einem ausgenommenen Bereich (8) der inneren Wand des Körpers (I) anliegt.
